# EUROPÄISCHE PATENTSCHRIFT

(11) **EP 0 064 125 B1**
(45) Veröffentlichungstag und Bekanntmachung des Hinweises auf die Patenterteilung: **12.09.1984**
(21) Anmeldenummer: 82100056.9
(22) Anmeldetag: 07.01.1982
(51) Int. Cl.: B41K 3/60

(54) **Einrichtung zum Farbübertrag auf das Klischee des Frankierkopfes einer Frankiermaschine**
Device for applying ink to the printing die of a mailing machine
Dispositif pour encrer le cliché d'une machine à affranchir

(30) Priorität: 30.04.1981 CH 2838/81
(43) Veröffentlichungstag der Anmeldung: 10.11.1982
(73) Patentinhaber: FRAMA AG, CH-3438 Lauperswil (CH)
(72) Erfinder: Haug, Werner, CH-3550 Langnau (CH)
(74) Vertreter: Quehl, Horst Max, Dipl.-Ing.

## Beschreibung

Die Erfindung betrifft eine Einrichtung zum Farbübertrag auf das Klischee des Frankierkopfes einer Frankiermaschine mit einer auswechselbaren Farbspeicherwalze und mindestens einer Farb- übertragwalze, und einen Verpackungsbehälter für die Farbspeicherwalze.

Bei einer durch den Markt bekannten Einrichtung der genannten Art hat die Farbspeicherwalze an beiden Enden je einen Achszapfen und lässt sich quer zu ihrer Längsrichtung durch ein Fenster in einem Gehäuseteil der Frankiermaschine auswechseln. Das Auswechseln ist jedoch mühsam, da ein Kontakt mit der Farbe durch die Hand oder beim Ablegen, Verpacken, Wegwerfen usw. und eine Verschmutzung nicht vermeidbar sind. Ausserdem ist der Arbeitsablauf mechanisch kompliziert.

Der vorliegenden Erfindung liegt die Aufgabe zugrunde, eine solche Einrichtung so zu verbessern, dass das Auswechseln der Farbspeicherwalze einfach, schnell und ohne Gefahr einer unerwünschten Farbübertragung möglich ist. Diese Aufgabe wird erfindungsgemäss gelöst aufgrund der Merkmale des kennzeichnenden Teiles des Anspruchs 1.

Durch die erfindungsgemässe Gestaltung ist es möglich, die Farbspeicherwalze mit dem Walzenträger mittels eines Handgriffs aus einem besonderen Verpackungsbehälter zu entnehmen und ohne Griffwechsel in die Frankiermaschine einzusetzen. Ebenso lässt sich die verbrauchte Farbspeicherwalze dabei in den leergewordenen Verpackungsbehälter einsetzen, um mit diesem ohne die Gefahr eines unerwünschten Farbübertrages weggeworfen zu werden.

Im folgenden wird die Erfindung anhand der Zeichnungen näher erläutert. Es zeigt:
Fig. 1 eine schematische Seitenansicht einer Frankiermaschine im Bereich des Frankierkopfes und der Einrichtung zum Farbübertrag mitentferntem Gehäuseteil,
Fig. 2 einen Teilschnitt entlang der Linie 11-11 der Fig. 1, jedoch mit aufgesetztem Gehäuseteil,
Fig. 3 eine griffseitige Stirnansicht des Walzenträgers,
Fig. 4 eine Teil-Innenansicht des Gehäuseteiles im Bereich der Anordnung der Farbspeicherwalze, und
Fig. 5 einen Axialschnitt durch einen Verpakkungsbehälter für den Walzenträger mit Farbspeicherwalze.

Die Frankiermaschine, deren allgemeine Ausführung als bekannt vorausgesetzt wird, hat seitlich von einem nicht dargestellten Hauptgehäuse, an dem die Verstellhebel zur Einstellung eines Frankierwertes vorgesehen sind, einen Frankiertisch 2 und einen darüber angeordneten Frankierkopf 4. Der Frankierkopf 4 dreht sich entsprechend dem Arbeitszyklus der Frankiermaschine, ausgelöst durch die Einführung eines Briefumschlages in Richtung des Pfeiles 6, so dass sich das Klischee 8 in Umfangsrichtung des Frankierkopfes 4 an der Farbübertragswalze 10 der Einrichtung 12 zum Farbübertrag abwälzt und anschliessend auf der Oberfläche eines Briefumschlages. Der Andruck erfolgt dabei durch die automatische Hubbewegung einer durch eine Strichlinie angedeuteten Andruckwalze 14.

Die Farbspeicherwalze 16 besteht z.B. aus Schaumstoff und ist mit flüssigem Farbstoff imprägniert. Sie dreht sich um eine relativ zur Frankiermaschine feststehende Achse 18 und wälzt sich dabei an einer 20 von zwei Farbübertragswalzen 20, 10 ab. Die Farbübertragswalzen 20, 10 sind in einem Rahmen 22 gelagert, der um eine Achse schwenkbar ist, die gleichachsig mit der Achse 18 der Farbspeicherwalze verläuft, so dass die Farbübertragswalze bei Kontakt mit dem Klischee 8 radial von dem Frankierkopf 4 weg ausschwenkbar ist. Die Schwenkbewegung erfolgt gegen den Druck einer Feder 24. Ein Anschlag 26 begrenzt die Schwenkbewegung des Schwenkrahmens 22 in Richtung zu dem Frankierkopf.

Aus Sicherheitsgründen und um ein missbräuchliches Verstellen des eingestellten Frankierwertes des Frankierkopfes 4 zu verhindern, ist der Frankierkopf zusammen mit der Einrichtung 12 zum Farbübertrag von einem gemeinsamen, durch Strichlinien angedeuteten Gehäuse 28 umschlossen.

Die Anbringung, d.h. Lagerung und Befestigung der Farbspeicherwalze 16, ist aus der Darstellung in Fig. 2 ersichtlich. Die Farbspeicherwalze 16 ist an einer Lagerhülse 30 befestigt, die auf einem abgesetzten Teil 32 des Hohlschaftes 34 eines Walzenträgers 36 drehbar gelagert ist. Die Farbspeicherwalze 16 befindet sich an einem Ende des Walzenträgers 36, während an dessen anderem Ende eine Zentrier- und Verriegelungskappe 38 mit einem stegförmigen Handgriff 40 vorgesehen ist. Im montierten Zustand ist der Hohlschaft 34 des Walzenträgers auf einem mit der Frankiermaschine fest verbundenen Lagerungsbolzen 42 aufgesteckt, auf dem auch der Schwenkrahmen 22 gelagert ist. Auf diese Weise kann der Walzenträger mit der Farbspeicherwalze durch eine einfache Schiebebewegung in die Frankiermaschine eingesetzt und nach Verbrauch des Farbstoffes wieder entfernt werden.

Das Einsetzen erfolgt durch eine Öffnung 44 in der Seitenwand 46 des Teilgehäuses 28 der Frankiermaschine, die in der Darstellung nach Fig. 1 parallel zur Zeichenebene verläuft. Die Öffnung 44 hat die Grösse des äusseren Durchmessers des Zentrierteiles 48 der Zentrierkappe 38, der aus einzelnen, axial verlaufenden Stegteilen bestehen kann. An einer Stelle des Zentrierteiles 48 befindet sich ein Verriegelungsnocken 50, der bajonettverschlussartig in einem Verriegelungskanal 72 des Gehäuseteiles zum Eingriff gebracht werden kann. Senkrecht zu der Gehäuseseitenwand 46 verläuft eine Sicherungshülse 52 in den Gehäuseinnenraum hinein, die den Walzenträger mit der Farbspeicherwalze 16 so weit wie möglich umschliesst. Diese Sicherungshülse 52 hat die Aufgabe, bei herausgenommenem Walzenträger mit Farbspeicherwalze einen unbefugten Zugriff zum Frankierkopf 4 bzw. zum Klischee und damit eine Verstellung des Frankierwertes zu verhindern. Eine seitliche Öffnung 54 in der Sicherüngshülse 52 ermöglicht den Kontakt der Farbspeicherwalze mit der angrenzenden Farbübertragungswalze 20. Der Verriegelungskanal 72 für den Zentrierteil 48 der Zentrier- und Verriegelungskappe 38 kann in rechtwinkligem Verlauf in der Innenwand der Sicherungshülse 52 eingeformt sein, so dass die Verriegelung durch eine erste Axialverschiebung und anschliessende Verdrehung des Walzenträgers relativ zu dem Gehäuseteil 28 ausgeführt wird. Wie der Darstellung in Fig. 4 zu entnehmen ist, schliesst sich im Bereich der Öffnung 54 an die Sicherungshülse 52 tangential ein Wandteil 56 an, der ein Hindurchgreifen durch die Öffnung 54 in Richtung zu dem Frankierkopf 4 verhindert.

Das freie Ende des Lagerungsbolzens 42 steht geringfügig über die Aussenfläche der Gehäuseseitenwand 46 über, so dass beim Einführen der Farbspeicherwalze durch die Öffnung 44 des Gehäuseteiles 28 bereits vor einem möglichen Kontakt der Farbspeicherwalze mit der Gehäusewand 46 eine Zentrierung der Einführungsbewegung gegeben ist.

Am freien Ende des Hohlschaftes 34 des Walzenträgers sind Einschlitzungen 66 vorgesehen, die ein radiales Einfedern beim herstellungsbedingten Aufschieben der Lagerungshülse 30 der Farbspeicherwalze 16 ermöglichen.

Die Fig. 5 zeigt einen Verpackungsbehälter 58, mit dem eine neue Farbspeicherwalze angeliefert werden kann, und die der anschliessenden Aufnahme der aus der Frankiermaschine entnommenen verbrauchten Farbspeicherwalze mit Walzenträger dient. Die Verpackung besteht aus einem Hülsenkörper, an dessen Bodenwand 60 ein Führungsschaft 62 angeformt ist, der beim Einsetzen der verbrauchten Farbspeicherwalze die gleiche Aufgabe übernimmt wie der Lagerungsbolzen 42 der Frankiermaschine. Entsprechend steht das freie Ende des Führungsschaftes 62 ebenfalls etwas über die Einführungsöffnung der Hülse über. Ein winkelförmiger Schlitz 64 dient der Aufnahme des Verriegelungsnockens 50 entsprechend dem Verriegelungskanal 72 in der Sicherungshülse 52 nach Fig. 3.

## Patentansprüche

1. Einrichtung zum Farbübertrag auf das Klischee des Frankierkopfes einer Frankiermaschine mit einer auswechselbaren Farbspeicherwalze (16) und mindestens einer Farbübertragswalze (20, 10), dadurch gekennzeichnet, dass die Farbspeicherwalze (16) an einem auswechselbaren Walzenträger (36) drehbar gelagert ist, der aus einem Hohlschaft besteht, an dessen freiem Ende sich ein Handgriff (40) befindet, wobei der Walzenträger durch eine Öffnung (44) in der Seitenwand (46) des den Frankierkopf umschliessenden Gehäuseteiles (28) auf einen feststehenden Lagerungsbolzen (42) der Frankiermaschine axial aufschiebbar und mit der Gehäusewand (46, 52) verriegelbar ist.

2. Einrichtung nach Anspruch 1, gekennzeichnet durch eine an die Einführungsöffnung (44) für die Farbspeicherwalze an der Innenseite der Gehäuseseitenwand (46) sich anschliessende Sicherungshülse (52), die sich bis zu der montierten Farbspeicherwalze (16) hin erstreckt und eine seitliche Öffnung (54) für den Kontakt der Farbspeicherwalze mit einer Farbübertragswalze aufweist.

3. Einrichtung nach Anspruch 1 oder 2, gekennzeichnet durch eine am griffseitigen Ende 4 des Walzenträgers (36) vorgesehene Zentrier-oder Verriegelungskappe (38), deren Zentrierteil (48) an der Innenwand der Gehäuseöffnung (44) gefü hrt ist.

4. Einrichtung nach Anspruch 1 oder 3, dadurch gekennzeichnet, dass der Handgriff aus einem sich quer zum Hohlschaft des Walzenträgers erstreckenden Stegteil (40) besteht.

5. Einrichtung nach Anspruch 2, dadurch gekennzeichnet, dass sich an einen Öffnungsrand der seitlichen Öffnung (54) der Sicherungshülse (52) tangential zur Hülsenwand eine Sperrwand (56) anschliesst, die den Zugriff über die Öffnung (54) zum Frankierkopf verhindert.

6. Hülsenförmiger Verpackungsbehälter (58) für die Aufnahme der gemäss Anspruch 1 beanspruchten auswechselbaren Einheit aus Farbspeicherwalze (16) und Walzenträger (36), gekennzeichnet durch einen axialen Führungsschaft (62), auf den der Hohlschaft (34) des Walzenträgers aufschiebbar ist.

7. Verpackungsbehälter nach Anspruch 6, dadurch gekennzeichnet, dass sein Innendurchmesser dem Durchmesser der Gehäuseöffnung (44) der Frankiermaschine entspricht, so dass eine Zentrier- und Verriegelungskappe (38) des Walzenträgers an der Innenwand des Verpackungsbehälters geführt ist.

8. Verpackungsbehälter nach Anspruch 7, gekennzeichnet durch eine in seiner Umfangswand vorgesehene Verriegelungsaussparung (64) für einen Verriegelungsnocken (50) am Zentrierteil (48) der Zentrier- und Verriegelungskappe (38) des Walzenträgers.

## Revendications

1. Dispositif pour encrer le cliché d'une machine à affranchir comportant un rouleau formant réserve d'encre (10) interchangeable et au moins un rouleau encreur (20, 10), caractérisé en ce que le rouleau formant réserve d'encre (16) repose sur un support de rouleau interchangeable (36) de façon à pouvoir pivoter, support constitué par une barre creuse munie d'une poignée (40) à son extrémité libre, le support de rouleau pouvant être glissé axialement par une ouverture (44) dans la paroi latérale (46) de la partie de boîtier (28) entourant le support du cliché, sur un boulon formant axe (42) de la machine à affranchir et pouvant être verrouillé avec la paroi du boîtier (46, 52).

2. Dispositif selon la revendication 1, caractérisé par une douille de sécurité (52) se rattachant à l'ouverture d'introduction (44) pour le rouleau formant réserve au côté intérieur de la paroi latérale (46) du boîtier, douille qui s'étend jusqu'au rouleau formant réserve (16) monté, et qui présente une ouverture latérale (54) pour le contact du rouleau formant réserve avec un rouleau encreur.

3. Dispositif selon la revendication 1 ou 2, caractérisé par un capuchon de verrouillage et de centrage (38) prévu à l'extrémité, côté poignée, du support de rouleau (36), capuchon dont la pièce de centrage (48) est guidée sur la paroi intérieure de l'ouverture (44) du boîtier.

4. Dispositif selon la revendication 1 ou 3, caractérisé en ce que la poignée est constituée par une traverse (40) perpendiculaire à la barre creuse du support de rouleau.

5. Dispositif selon la revendication 2, caractérisé en ce qu'une paroi d'arrêt (56) se rattache de façon tangentielle à la paroi de la douille au bord de l'ouverture latérale (54) de la douille de sécurité (52), paroi d'arrêt qui empêche le passage par l'ouverture (54) vers le support du cliché.

6. Boîte d'emballage en forme de douille (58) pour recevoir l'unité interchangeable revendiquée par la revendication 1, constituée par le rouleau formant réserve (16) et le support de rouleau (36), caractérisée par une barre de guidage creuse (62) sur laquelle peut être glissée la barre creuse (34) du support de rouleau.

7. Boîte d'emballage selon la revendication 6, caractérisée en ce que son diamètre intérieur correspond au diamètre de l'ouverture (44) du boîtier de la machine à affranchir de sorte qu'un capuchon de verrouillage et de centrage (38) du support de rouleau est guidé le long de la paroi intérieure de la boîte d'emballage.

8. Boîte d'emballage selon la revendication 7, caractérisée par un évidement de verrouillage (64) prévu dans sa paroi circonférentielle pour une saillie de verrouillage (50) sur la pièce de centrage (48) du capuchon de verrouillage et de centrage (38) du support de rouleau.

## Claims

1. Device for transferring ink to the block of the franking head of a franking machine with a replaceable ink storage roller (16) and at least one ink transfer roller (20,10), characterized in that the ink storage roller (16) is rotatably mounted on an interchangeable roller support (36), which comprises a hollow shaft, on whose free end is provided a handle (40), the roller support being axially mountable through an opening (44) in side wall (46) of the casing part (28) surrounding the franking head on a fixed bearing bolt (42) of the franking machine and is lockable to the casing wall (46,52).

2. Device according to claim 1, characterized by a security sleeve (52) connected to the insertion opening (44) for the ink storage roller on the inside of casing side wall (6) and which extends up to the mounted ink storage roller (16) and has a lateral opening (54) for contact between the ink storage roller and the ink transfer roller.

3. Device according to claim 1 or 2, characterized by a centering or locking cap (38) provided at the handle-side end (4) of the roller support (36) and whose centering part (58) is guided on the inner wall of casing opening (44).

4. Device according to claim 1 or 3, characterized in that the handle comprises a web part (40) extending at right angles to the hollow shaft of the roller support.

5. Device according to claim 2, characterized in that a barrier wall (56) is connected to an opening edge of the lateral opening (54) of the security sleeve (52) tangentially with respect to the wall of the latter and prevents access via opening (54) to the franking head.

6. Sleeve-like packing container (58) for receiving the replaceable unit comprising the ink storage roller (16) and roller support (36) according to claim 1, characterized by an axial guide shaft (62), on which can be mounted the hollow shaft (34) of the roller support.

7. Packing container according to claim 6, characterized in that its internal diameter corresponds to the diameter of the casing opening (44) of the franking machine, so that a centering and locking cap (38) of the roller support is guided on the inner wall of the packing container.

8. Packing container according to claim 7, characterized by a locking recess (64) provided on its peripheral wall for a locking dog (50) on centering part (48) of the centering and locking cap (38) of the roller support.
